# EUROPÄISCHE PATENTSCHRIFT

(11) **EP 0 596 369 B1**
(45) Veröffentlichungstag und Bekanntmachung des Hinweises auf die Patenterteilung: **15.01.1997**
(21) Anmeldenummer: 93117264.7
(22) Anmeldetag: 25.10.1993
(51) Int. Cl.: B65B 13/02

(54) **Werkzeug zum Binden eines Gegenstands mittels eines Bandes**
Device for applying a tie around an object
Appareil pour encercler un objet au moyen d'une bande

(30) Priorität: 02.11.1992 DE 9214901 U
(43) Veröffentlichungstag der Anmeldung: 11.05.1994
(73) Patentinhaber: BOWTHORPE PLC, Crawley, West Sussex RH10 2RZ (GB)
(72) Erfinder: Kurmis, Viktor, D-25421 Pinneberg (DE)
(74) Vertreter: Glawe, Delfs, Moll & Partner

(56) Entgegenhaltungen:
- EP-A- 0 390 434
- DE-U- 8 913 511
- FR-A- 2 401 742
- US-A- 3 976 108

## Beschreibung

Die Erfindung betrifft ein Werkzeug zum Binden eines Gegenstands mittels eines Bandes, das aus einer Bandzunge und einem mit einem Ende der Bandzunge fest verbundenen, eine Bandöffnung zur Aufnahme des anderen Endes der Bandzunge aufweisenden Schloß besteht. Das Werkzeug umfaßt eine Bindeeinrichtung und eine Bandaufnahmeeinrichtung und zum Führen des Bandes aus der Bandaufnahmeeinrichtung zur Bindeeinrichtung ein Führungskanal, mit dem ein langgestreckter, einen flexiblen Teil aufweisender Schieber zusammenwirkt, der an dem der Bindeeinrichtung fernen Ende des Führungskanals über eine Antriebsrolle geführt und antreibbar ist.

Bei einen bekannten Werkzeug dieser Art (DE-U 89 13 511) ist der langgestreckte, flexible Schieber eine flexible Stange (bspw. eine Wurmfeder), die ebenso wie das durch den Führungskanal zu schiebende Band von der Kanaloberfläche geführt wird. Dies kann dann auf Schwierigkeiten stoßen, wenn der Führungskanal eine große Querabmessung aufweist, wie es dann der Fall ist, wenn das Bandschloß eine große Querabmessung aufweist, bspw. weil es mit einem besonderen Befestigungsteil ausgerüstet ist, der quer zur Längsrichtung des Führungskanals ausladend ist.

Die Erfindung sieht für einen solchen Fall vor, daß der Schieber von einem flachen Band, insbesondere aus Metall, gebildet ist, das zumindest in Teilen seiner Länge breiter als der Führungskanal ist, wobei zur Aufnahme der Ränder dieses Schieberbandes in den Seitenwänden des Führungskanals Führungsnuten vorgesehen sind.

Dadurch erhält der Schieber bzw. dessen langgestreckter flexibler Teil, eine von der sonstigen Form und Funktion des Führungskanals gesonderte Führung. Bei der Formgebung des Führungskanals braucht daher auch keine Rücksicht auf den Schieber genommen zu werden, und umgekehrt.

Die Antriebsrolle für den Schieber wird bei einer Ausführungsform der Erfindung als Zahn- oder Reibrolle ausgeführt. Zur Aufnahme des hinter der Antriebsrolle befindlichen Teil des Schieberbandes ist dabei ein besonderes Magazin vorgesehen. Dies kann einfach von einem leeren Raum gebildet sein. Zweckmäßigerweise wird dafür jedoch eine Rolle vorgesehen, auf deren Umfang das Schieberband aufwickelbar ist. Eine solche Rolle kann auch für den Antrieb des Schieberbands benutzt werden. Insbesondere in diesem Falle sollte das Band fest am Umfang der Antriebsrolle aufliegen, was bspw. durch geeignete Andruckrollen bewirkt wird, die über dem Umfang verteilt sind. Einfacher und deshalb oftmals zweckmäßiger ist eine Ausführung, bei welcher das Schieberband federnd ausgebildet und mit solcher Vorspannung ausgerüstet ist, daß es durch diese Vorspannung auf den Umfang der Rolle gepreßt wird.

Eine Vorspannung des magazinierten Bandes kann dazu benutzt werden, den Antrieb zu unterstützen, indem das federnd ausgebildete Schieberband mit einer Vorspannung versehen ist, die es im aufgerollten Zustand abzuwickeln und/oder im abgerollten Zustand aufzuwickeln bestrebt ist. Dadurch wird der Anlauf des Antriebsmotors erleichtert und die von ihm zu bewirkende Schaltfunktion beschleunigt.

Die Erfindung wird im folgenden näher unter Bezugnahme auf die Zeichnungen erläutert, die zwei vorteilhafte Ausführungsformen der Erfindung veranschaulichten. Es zeigen:
- Fig.1: einen Längsschnitt durch eine erste Ausführungsform,
- Fig.2: einen Querschnitt durch den Führungskanal der ersten Ausführungsform,
- Fig.3: eine zweite Ausführungsform und
- Fig.4: einen Querschnitt durch den der zweiten Ausführungsform gehörigen Führungskanal.

Das Werkzeug gemäß Fig.1 besitzt einen Werkzeugkörper 1 und einen Handgriff 2, an dem es gehalten werden kann. Zwischen den Wänden 3 und 4 des Gehäusekörpers 1 befindet sich ein Führungskanal 5 für ein Band 6 aus zähelastischen Kunststoff wie bspw. Polyamid. Es gelangt auf beliebige Weise in die in Fig.1 dargestellte Lage innerhalb des Kanals 5, bspw. durch nicht gezeigte automatische Mittel von einem Bändermagazin oder von Hand. Das Band weist eine Bandzunge 7 und einen Kopf 8 auf, wobei die Spitze der Bandzunge zu dem vorderen, in Fig.1 links dargestellten Ende des Werkzeugkörpers weist, während der Kopf 8 sich hinten befindet. Im Führungskanal 5 befindet sich hinter dem Schloß 8 ein Schieberkopf 9, dessen mit dem Schloß 8 zusammenwirkende Stirnseite der Form des Schlosses 8 angepaßt ist und der am vorderen Ende eines flexiblen Stahlbandes 10 befestigt ist, das auf eine Rolle 11 gewickelt ist. Der Kopf 9 und das Stahlband 10 bilden gemeinsam einen Schieber zum Verschieben des Bandes 6 aus der in Fig.1 dargestellten Lage nach links.

An der linken Stirnfläche des Werkzeugs befinden sich die Einrichtungen 15, 16 zum Umschlingen des Bandes 6 um den zu bindenden Gegenstand 19. Die Einzelheiten des Umschlingungs- und Bindevorgangs sind beschrieben in der gleichzeitigen europäischen Patentanmeldung EP-A-0 596 370. Der Kanal 5 führt deshalb über die Biegung 18, in welcher sich die Kanalrichtung um 90° wendet, zu den Umschlingungs- und Bindeeinrichtungen. Damit die Bandzunge diese Einrichtungen richtig erreicht, ist eine besondere Führungseinrichtung vorgesehen. Und zwar enthält der letzte Abschnitt des Führungskanals 5 eine Schwinge 41, die unter Federkraft die vorlaufende Bandzunge gegen die Wand 3 des Kanals preßt und ihr dadurch eine für die korrekte Einführung in die Umschlingungseinrichtung erforderliche Richtung verleiht.

Wie man der Querschnittsdarstellung in Fig.2 entnimmt, hat der Kanal 5 einen großen Querschnitt, dessen Form der Querschnittsgestalt des Schlosses 8 angepaßt ist. Um in diesem weiten Raum dem Stahlband 10 dennoch eine genaue Führung zu geben, sind in den Seitenflächen des Kanals 5 Nuten 13 vorgesehen, deren gemeinsame Breite und deren Dicke mit den notwendigen Laufspiel den Querschnittsabmessungen des Stahlbands 10 entsprechen. Sie nehmen die Ränder 12 des Stahlbandes auf und sorgen dadurch über die gesamte Länge des Führungskanals 5 insbesondere einschließlich des gekrümmten Bereichs 18 bis hin zu den Umschlingungs- und Bindeeinrichtungen für die exakte Positionierung des Schieberkopfs 9 und des Stahlbands 10.

In seiner zurückgezogenen Ruhelage, die in Fig.1 dargestellt ist, wird das Stahlband 10 vom Umfang der Rolle 11 gehalten. Diese Rolle bildet auch das Antriebsmittel für den Schieber.

Wenn die Rolle 11 in Pfeilrichtung 14 gedreht wird, wird das Stahlband 10 mit dem Schieberkopf 9 entlang des Führungskanals 5 nach vorne geschoben. Damit das Stahlband 10 sich währenddessen nicht zwischen der Rolle 11 und der die Rolle umgebenden Gehäusewand verklemmt, kann es eine Vorspannung besitzen, die es am Umfang der Rolle 11 hält. Durch Bewegung entgegen der Pfeilrichtung 14 wird der von dem Band 10 und dem Schieberkopf 9 gebildete Schieber in die dargestellte Ausgangslage zurückgezogen. Für den Antrieb und die Steuerung der Drehung der Rolle 11 sind Antriebs- und Steuerungsmittel vorgesehen, die herkömmlicher Art sind und deshalb keiner Beschreibung bedürfen.

In der Ausführung gemäß Fig.3 weist der Werkzeugkörper 1 gleichfalls an seinem links dargestellten Stirnende die von dem Zangenteil 15, 16 angedeuteten Umschlingungseinrichtungen auf. Darin ist ein Band 6 in der Umschlingungsstellung vor dem Spannen und Binden dargestellt. Wie im ersten Beispiel gelangt es in diese Stellung dadurch, daß es parallel zur Längsrichtung des Werkzeugs durch den Führungskanal 25 geschoben wird. Dies geschieht durch den Schieber, der aus dem Stahlband 26 und dem Schieberkopf 27 besteht. Dabei wird der Führungskanal 25 teilweise von einer in dem schraffierten Gehäuseteil 28 gebildete Nut 29 und teilweise durch eine in einer Magazintrommel 30 vorgesehene Nut 31 gebildet.

In den Seitenwänden der Nut 29 sind Führungsnuten 32 für die Ränder des Stahlbands 26 vorgesehen. Das Stahlband selbst ebenso wie der Schieberkopf 27, der fest mit dem Stahlband verbunden ist, wird dadurch sicher geführt, unabhängig davon, welche Querschnittsgestalt der Führungskanal 29 ansonsten haben mag.

Der Vorschub des Schiebers geschieht durch eine Zahnrolle 33, die in eine entsprechende Lochreihe des Stahlbands 26 eingreift, das gegenüber der Zahnrolle 33 eine Gegenrolle 34 abgestützt ist.

Hinter dem Rollenpaar 33, 34 befindet sich ein Aufnahmeraum 35 für das Stahlband in seiner Ruhelage. Es bildet einen Spiralwickel um die Rolle 36, die drehbar oder feststehend angeordnet sein kann. Es besteht aus Federstahl und ist derart vorgeformt, daß sich im dargestellten, vorgeschobenen Zustand eine Kraft ergibt, die den Schieber zurückzuziehen trachtet, während in der Ruhelage, wenn das Stahlband sich praktisch gänzlich in dem Raum 35 befindet, eine elastische Kraft in der umgekehrten Richtung erzeugt. Dadurch wird der Anlauf des Antriebsmotors, der über die Zahnrolle 33 auf das Stahlband wirkt, beschleunigt bzw. der Antrieb kann entsprechend schwächer ausgelegt werden.

## Patentansprüche

1. Werkzeug zum Binden eines Gegenstands mittels eines Bandes (6), das aus einer Bandzunge (7) und einem mit einem Ende der Bandzunge fest verbundenen, eine Bandöffnung zur Aufnahme des anderen Endes der Bandzunge aufweisenden Schloß (8) besteht, wobei das Werkzeug (1) eine Bindeeinrichtung (15, 16), eine Bandaufnahmeeinrichtung und zum Führen des Bandes aus der Bandaufnahmeeinrichtung zur Bindeinrichtung einen Führungskanal aufweist, mit dem ein langgestreckter, einen flexiblen Teil aufweisender Schieber (9, 10; 26, 27) zusammenwirkt, der an dem der Bindeeinrichtung fernen Ende des Führungskanals über eine Antriebsrolle (11, 33) geführt und antreibbar ist, dadurch gekennzeichnet, daß der langgestreckte, flexible Teil des Schiebers von einem flachen Schieberband (10,26), insbesondere aus Metall, gebildet ist, das zumindest in Teilen seiner Länge breiter als der Führungskanal (5) ist, und daß zur Aufnahme der Ränder (12) des Schieberbands in den Seitenwänden des Führungskanals (5) Führungsnuten (13, 32) vorgesehen sind.

2. Werkzeug nach Anspruch 1, dadurch gekennzeichnet, daß die Antriebsrolle (33) eine Zahn- oder Reibrolle ist, wobei ein Magazin (11,35,36) zur Aufnahme des hinteren Endes des Schieberbandes vorgesehen ist.

3. Werkzeug nach Anspruch 2, dadurch gekennzeichnet, daß das Magazin eine Rolle (36) umfaßt, um die das Schieberband (26) wickelbar ist.

4. Werkzeug nach Anspruch 1, dadurch gekennzeichnet, daß das Schieberband (10) auf dem Umfang der Antriebsrolle (11) aufwickelbar ist.

5. Werkzeug nach Anspruch 3 oder 4, dadurch gekennzeichnet, daß das federnd ausgebildete Schieberband (10, 26) mit einer Vorspannung versehen ist, die es im aufgerollten Zustand abzuwickeln oder im abgerollten Zustand aufzuwickeln bestrebt ist.

6. Werkzeug nach Anspruch 3 oder 4, dadurch gekennzeichnet, daß das Schieberband aus federnden Material besteht und eine es am Umfang der Rolle (11, 36) haltende Vorspannung aufweist.

## Claims

1. An implement for binding an article by means of a strap (6) which comprises a strap tongue (7) and a buckle (8) which is securely connected to one end of the strap tongue and which has a strap opening to receive the other end of the strap tongue, wherein the implement (1) has a binding device (15,16), a strap-receiving device and a guide channel which serves to guide the strap from the strap-receiving device towards the binding device and with which an elongate slide member (9,10;26,27)co-operates, which has a flexible part and which is guided and can be driven via a drive roller (11,33) at the end of the guide channel remote from the binding device, characterised in that the elongate flexible part of the slide member is formed by a flat slide strip (10,26), in particular of metal, which at least on parts of its length is wider than the guide channel (5), and in that guide slots (13,32) are provided in the side walls of the guide channel (5) to receive the edges (12) of the slide strip.

2. An implement according to Claim 1, characterised in that the drive roller (33) is a toothed or friction roller, a magazine (11,35,36) being provided to receive the rear end of the slide strip.

3. An implement according to Claim 2, characterised in that the magazine comprises a roller (36) around which the slide strip (26) can be wound.

4. An implement according to Claim 1, characterised in that the slide strip (10) can be wound around the periphery of the drive roller (11).

5. An implement according to Claim 3 or 4, characterised in that the slide strip (10, 26), which is designed to be resilient, is pretensioned so that in the rolled-up state it tends to unwind and in the unwound state it tends to wind up.

6. An implement according to Claim 3 or 4, characterised in that the slide strip consists of resilient material and exhibits pretensioning which maintains it on the periphery of the roller (11,36).

## Revendications

1. Outil pour ligaturer un objet au moyen d'un ruban (6) qui se compose d'une longueur de ruban (7) et d'une fermeture (8) qui est fixée à une extrémité de la longueur de ruban et présente une ouverture pour recevoir l'autre extrémité de la longueur de ruban, l'outil (1) comportant un dispositif de liage (15,16), un dispositif de chargement du ruban et, pour guider le ruban entre le dispositif de chargement et le dispositif de liage, un canal de guidage avec lequel coopère un curseur (9,10;26,27) de forme allongée, qui présente une partie flexible et qui est guidé et peut être entraîné, à l'extrémité du canal de guidage distante du dispositif de liage, au moyen d'un rouleau d'entraînement (11,33), caractérisé en ce que la partie flexible, de forme allongée, du curseur est constituée par une bande coulissante plate (10,26), en particulier en métal, qui est plus large que le canal de guidage (5) au moins dans des parties de sa longueur, et en ce qu'il est prévu, dans les parois latérales du canal de guidage (5), des rainures de guidage (13,32) pour recevoir les bords (12) de la bande coulissante.

2. Outil selon la revendication 1, caractérisé en ce que le rouleau d'entraînement (33) est un galet denté ou de friction, un magasin (11,35,36) étant prévu pour recevoir l'extrémité arrière de la bande coulissante.

3. Outil selon la revendication 2, caractérisé en ce que le magasin comprend un rouleau (36) sur lequel peut s'enrouler la bande coulissante (26).

4. Outil selon la revendication 1, caractérisé en ce que la bande coulissante (10) peut s'enrouler sur la périphérie du rouleau d'entraînement (11).

5. Outil selon la revendication 3 ou 4, caractérisé en ce que la bande coulissante (10,26), réalisée sous forme de bande à ressort, est sous une précontrainte qui a tendance à la dérouler lorsqu'elle est à l'état enroulé ou à l'enrouler lorsqu'elle est à l'état déroulé.

6. Outil selon la revendication 3 ou 4, caractérisé en ce que la bande coulissante est en une matière à ressort et présente une précontrainte qui la maintient sur la périphérie du rouleau (11,36).
